# FASCICULE DE BREVET EUROPEEN

(11) **EP 0 352 566 B1**
(45) Date de publication et mention de la délivrance du brevet: **27.12.1991**
(21) Numéro de dépôt: 89112911.6
(22) Date de dépôt: 14.07.1989
(51) Int. Cl.: E04B 5/23, E04B 5/12

(54) **Ouvrage de construction**
Konstruktionssystem
Construction system

(30) Priorité: 28.07.1988 CH 2874/88
(43) Date de publication de la demande: 31.01.1990
(73) Titulaire: Haldi, Robert, CH-1256 Troinex (CH)
(72) Inventeur: Haldi, Robert, CH-1256 Troinex (CH)
(74) Mandataire: Robert, Jean S.

(56) Documents cités:
- CH-A- 422 276
- CH-A- 663 980
- FR-A- 901 600
- FR-A- 2 568 610
- GB-A- 681 421
- US-A- 2 035 296

## Description

La présente invention a pour objet un ouvrage de construction comprenant une poutraison en bois associée à une dalle de béton armé.

De tels ouvrages composites sont connus en soi, étant décrits par exemple dans le brevet suisse CH-A-658.281, du même titulaire, et dans le brevet français FR-A-901.600.

L'une des difficultés que présente la réalisation de tels ouvrages composites réside dans la liaison qu'il faut assurer entre la dalle de béton et les poutres, en particulier la liaison longidutinale.

Ce problème a été résolu, dans le cas du brevet suisse CH-A-658.281, à l'aide de creusures ménagées dans les poutres, dans lesquelles pénètre le béton, ce qui n'est pas totalement satisfaisant du fait qu'il n'y a pas de continuité transversale qui soit assurée dans le béton au niveau des poutres.

Dans le cas de la construction décrite et représentée dans le brevet FR-A-901.600, les poutres sont percées de trous de petit diamètre dans lesquels sont engagés, sans jeu appréciable, des fers à béton faisant saillie de part et d'autre des poutres et qui assurent l'ancrage. Les efforts tranchants sont entièrement absorbés par ces fers qui sollicitent ainsi très fortement le bois.

Le but de la présente invention est de fournir une solution améliorée à ce problème d'ancrage et d'armature de la dalle.

A cet effet, l'ouvrage de construction suivant l'invention est caractérisé par le fait que chaque poutre de ladite poutraison présente une suite de trous transversaux d'un diamètre de l'ordre de plusieurs centimètres, traversés par le béton de la dalle, qui y forme des carottes d'ancrage assurant la liaison entre les poutres et la dalle, ces trous étant traversés chacun de deux fers servant d'armature auxdites carottes, l'un de ces fers débordant largement de part et d'autre de la poutre alors que l'autre est recourbé en forme d'étrier.

Il est à remarquer qu'on connaît (voir brevet CH-A-422.276) une construction dans laquelle une dalle de béton enrobe partiellement des poutrelles percées de trous traversés par des fers, le diamètre de ces trous étant tel qu'il n'interdit pas que, le cas échéant, du béton de la dalle y pénètre. Cependant, dans cette construction, les poutrelles ne sont pas portantes, ne constituant que des éléments d'un coffrage perdu, les fers traversants ne servant pas au raidissement de la dalle, lequel est assuré par des fers perpendiculaires aux premiers reposant sur les ailes desdites poutres.

Le dessin représente, à titre d'exemple, une forme d'exécution de l'objet de l'invention.
La fig. 1 est une vue en perspective d'un ouvrage de construction, certaines parties étant arrachées.
La fig. 2 en est une coupe transversale, à plus grande échelle, et
La fig. 3 en est une vue en plan, à l'échelle de la fig 2.

L'ouvrage représenté comprend une dalle 1, faite de béton armé, l'armature pouvant le cas échéant être un treillis, ledit béton armé reposant sur une poutraison formée de poutres en bois 2. Chaque poutre 2 présente un corps principal 2a, de section rectangulaire, surmonté d'une partie 2b, plus étroite, laquelle est percée de trous traversants 3, transversaux, dont l'axe est parallèle au plan de la dalle.

Les trous 3 sont d'un diamètre de plusieurs centimètres, 60 mm par exemple, de façon que le béton de la dalle 1 y pénètre et forme, à l'intérieur desdits trous, des carottes qui assurent la liaison entre les poutres et la dalle de béton, les poutres constituant ainsi des tirants d'armature de la dalle.

Afin de renforcer les carottes de béton traversant les trous 3 des poutres, des fers à béton 4 de 8 mm, pliés en forme d'étriers, sont engagés dans lesdits trous. Les branches des étriers 4 seront orientées en fonction de la direction des efforts tranchants que doit subir l'ouvrage.

Dans l'exemple représenté, les trous 3 des poutres 2 sont situés en regard les uns des autres, ce qui permet d'y engager, outre les étriers 4, des fers d'armature rectilignes 5 qui traversent plusieurs poutres. De tels fers 5 pourront s'étendre sur toute la largeur de la dalle et former ainsi des nervures de raidissement de celle-ci.

Des épaulements 6 sont ménagés sur la face supérieure des corps 2a des poutres 2, de part et d'autre des parties 2b de chacune de celles-ci. Ces épaulements servent à recevoir des planchettes de bois 7, juxtaposées, formant des éléments de coffrage soutenant la dalle lorsque celle-ci est coulée. Ces éléments de coffrage restent apparents sous l'ouvrage terminé de sorte que celui-ci, vu de dessous, grâce aux parties apparentes 2a des poutres 2, a l'apparence d'une poutraison usuelle formée de poutres sur lesquelles repose un plancher.

Il est à remarquer que l'on pourra interposer une couche de matériau léger tel que du matériau connu sur le marché sous le nom de "SAGEX" (marque déposée) entre la dalle de béton et les éléments de coffrage, servant d'isolant.

Grâce à la présente disposition, la liaison entre les poutres et le béton n'est pas assurée par des pièces mécaniques mais par une interpénétration du béton et des poutres, en un effet que l'on pourrait appeler de "couplage géométrique".

Les poutres pourront être réalisées en bois assemblé, par exemple par collage, ce qui est meilleur marché que les poutres monolithiques et permet l'emploi de bois de second choix tout en limitant les risques de concentration de défauts tels ceux que constituent les noeuds du bois.

## Revendications

1. Ouvrage de construction comprenant une poutraison en bois associée à une dalle de béton armé (1), caractérisé par le fait que chaque poutre (2) de ladite poutraison constitue un tirant d'armature de la dalle (1) et présente une suite de trous transversaux (3) d'un diamètre de l'ordre de plusieurs centimètres, traversés par le béton de la dalle (1), qui y forme des carottes d'ancrage assurant la liaison entre les poutres (2) et la dalle (1), ces trous (3) étant traversés chacun de deux fers (4, 5) servant d'armature auxdites carottes, l'un (5) de ces fers débordant largement de part et d'autre de la poutre (2) alors que l'autre (4) est recourbé en forme d'étrier.

2. Ouvrage suivant la revendication 1, caractérisé par le fait que les fers (5) qui traversent lesdits trous (3) et débordent largement de la poutre (2) sont des fers droits, les trous (3) des différentes poutres (2) de la poutraison étant alignés les uns sur les autres de sorte que lesdits fers droits (5) traversent plusieurs poutres (2) successivement.

3. Ouvrage suivant la revendication 1, caractérisé par le fait que lesdites poutres (2) sont profilées de manière à former deux surfaces d'appui (6) sur lesquelles reposent des éléments de coffrage (7) restant apparents sous l'ouvrage terminé, qui absorbent le poids de la dalle (1) avant la prise du béton.

4. Ouvrage suivant la revendication 3, caractérisé par le fait que lesdites poutres (2) présentent un corps principal (2a) surmonté d'une partie plus étroite (2b), les épaulements (6) ménagés entre ladite partie plus étroite (2b) et le corps principal (2a) constituant lesdites surfaces d'appui, le tout de telle manière que le corps principal (2a) des poutres (2) reste apparent, de même que les éléments de coffrage (7), de sorte que l'ouvrage, vu de dessous, a l'apparence d'une poutraison usuelle constituée par des poutres entre lesquelles apparaît un plancher.

## Patentansprüche

1. Bauteil, umfassend eine Balkenlage aus Holz, die einer armierten Betonplatte (1) zugeordnet ist, dadurch gekennzeichnet, daß jeder Balken (2) der Balkenlage einen Halter für die Armatur der Platte (1) bildet und eine Reihe von Querlöchern (3) mit einem Durchmesser in der Größenordnung von mehreren Zentimetern aufweist, die vom Beton der Platte (1) durchsetzt sind, der so Verankerungsdübel formt, die die Verbindung zwischen den Balken (2) und der Platte (1) sichern, diese Löcher (3) werden jeweils von zwei Eisen (4, 5) durchquert, die als Armatur für diese Dübel dienen, wobei eines (5) dieser Eisen weit zu beiden Seiten des Balkens (2) herausragt, während das andere (4) zu einer Bügelform gebogen ist.

2. Bauteil nach Anspruch 1, dadurch gekennzeichnet, daß die Eisen (5), die die Löcher (3) durchqueren und weit aus dem Balken (2) ragen, gerade Eisen sind und daß die Löcher (3) der verschiedenen Balken (2) der Balkenlage miteinander so fluchten, daß die geraden Eisen (5) mehrere Balken (2) hintereinander durchqueren.

3. Bauteil nach Anspruch 1, dadurch gekennzeichnet, daß die Balken (2) so profiliert sind, daß sie zwei Auflageflächen (6) bilden, auf denen am fertigen Bauteil verbleibende, das Gewicht der Platte (1) vor dem Aushärten des Betons tragende Auskleidungselemente (7), ruhen.

4. Bauteil nach Anspruch 3, dadurch gekennzeichnet, daß die Balken (2) einen Hauptteil (2a) aufweisen, der von einem schmalen Teil (2b) überragt wird, wobei Schultern (6) zwischen dem schmalen Teil (2b) und dem Hauptkörper (2a) vorgesehen sind, die Lageroberflächen bilden, das ganze so, daß der Hauptteil (2a) der Balken (2) ebenso auf die Weise sichtbar bleibt wie die Auskleidungselemente (7), sodaß der Bauteil in Unteransicht den Anblick einer üblichen Balkenlage bietet, die durch Balken gebildet wird, zwischen denen ein Fußboden aufscheint.

## Claims

1. Construction system comprising a framework of beams made of wood associated to a ferro-concrete flooring (1), characterized by the fact that each beam (2) of the said framework constitutes an armature tie of the flooring (1) and is provided with a series of transversal holes (3) of a diameter of the order of several centimeters, traversed by the concrete of the flooring (1), which forms therein anchoring cores producing the connection between the beams (2) and the flooring (1), these holes (3) being traversed each by two irons (4, 5) serving as armature to the said cores, one (5) of these irons extending largely beyond both sides of the beam (2) while the other (4) is curved to have the shape of a stirrup.

2. System according to claim 1, characterized by the fact that the irons (5) which traverse the said holes (3) and go largely beyond the beam (2) are straight irons, the holes (3) of the several beams (2) of the framework being in alignment one with each other so that the said straight irons (5) traverse several beams (2) successively.

3. System according to claim 1, characterized by the fact that the said beams (2) are profiled in such a way as to constitute two bearing surfaces (6) on which bear plank elements (7) which remain apparent under the system once ended, which absorb the weight of the flooring (1) before the pouring of the concrete.

4. System according to claim 3, characterized by the fact that the said beams (2) show a main body (2a) surmounted with a narrower portion (2b), the shoulders (6) provided between the narrower portion (2b) and the main body (2a) constituting the said bearing surfaces, the whole in such a way that the main body (2a) of the beams (2) remains apparent, as well as the plank element (7) so that the system, viewed from underneath, has the appearance of a conventional framework of beams constituted by beams between which appears a floor.
